# EUROPÄISCHE PATENTSCHRIFT

(11) **EP 0 867 275 B1**
(45) Veröffentlichungstag und Bekanntmachung des Hinweises auf die Patenterteilung: **17.09.2003**
(21) Anmeldenummer: 97105079.4
(22) Anmeldetag: 26.03.1997
(51) Int. Cl.: B30B 15/02, B30B 15/04

(54) **Stanzpresse mit Werkzeugvorrichtung**
Punch press with tooling
Poinçonneuse avec outillage

(43) Veröffentlichungstag der Anmeldung: 30.09.1998
(73) Patentinhaber: Hänggi, Rolf, 2544 Bettlach (CH)
(72) Erfinder: Hänggi, Rolf, 2544 Bettlach (CH)
(74) Vertreter: Blum, Rudolf Emil Ernst

(56) Entgegenhaltungen:
- EP-A- 0 320 488
- EP-A- 0 724 953
- FR-A- 2 534 521
- FR-A- 2 615 435
- US-A- 3 104 574

## Beschreibung

Die vorliegende Erfindung betrifft eine Stanzpresse mit mindestens einer Werkzeugvorrichtung, welche Stanzpresse mindestens einen Stössel und ein Maschinengestell aufweist, und welcher Stössel mittels Stösselführungen im Maschinengestell geführt ist, welche Werkzeugvorrichtung eine Oberwerkzeugeinheit, eine Unterwerkzeugeinheit und eine Anordnung von Führungseinrichtungen aufweist, mittels welchen die Oberwerkzeugeinheit für eine in Hubrichtung des Stössels gerichtete Bewegung in der Unterwerkzeugeinheit geführt ist.

Bei der modernen Stanztechnik geht die Entwicklung in Richtung einer vollständigen Verarbeitung eines Rohmaterials, also ein vollständiges spanloses Fertigen eines Erzeugnisses. Das heisst, dass eine Stanzpresse mit dem dazugehörigen Werkzeug zu einem vollständigen Fertigungszentrum ausgebildet wird. Nebst den üblichen Schneide- und Umform(Biege)-Operationen werden in Stanzpressen vermehrt auch Montage- und Fügearbeiten ausgeführt, es wird geschweisst, genietet und es werden auch Gewinde geformt. Entsprechend hergestellte Produkte bzw. Stanzteile weisen eine grosse Formvielfalt auf und benötigen folglich immer mehr Bearbeitungsfolgen, d.h. Bearbeitungsschritte. Dieses erfordert immer längere Werkzeuge und somit Stanzpressen mit immer längeren Werkzeugeinbauräumen. Lange Werkzeuge können zu verschiedenen Nachteilen führen. Beispielsweise wird die Herstellungsgenauigkeit beeinträchtigt und Wärmedehnungen können zu erheblichen Schwierigkeiten führen, die bezüglich der Ausbildung solcher langer Werkzeuge, deren Montage in den Stanzpressen und dem Erreichen von hochpräzisen Erzeugnissen äusserst schwer, wenn überhaupt, beherrscht werden können.

Aus diesen Gründen hat sich beim Werkzeugbau die Modulbauweise durchgesetzt. Jedes Modul bildet ein vollständiges Werkzeug mit einem Werkzeugoberteil und einem Werkzeugunterteil und führt einige, jedoch nicht alle Bearbeitungsschritte auf dem zu verarbeitenden Band durch. Das heisst, dass in der Stanzpresse mehrere in Durchlaufrichtung des zu verarbeitenden Bandes aufeinanderfolgend angeordnete Module eingebaut sind, die in bezug auf den gesamten Verarbeitungsprozess zusammen ein langes Folgewerkzeug bilden. In jedem einzelnen Modul ist das Werkzeugoberteil, das sich im Betrieb der Stanzpresse bewegt, relativ zum unteren Werkzeugteil durch Säulenführungen geführt, wobei das Werkzeugoberteil sich im Betrieb bewegende Führungsglieder in Form von Führungssäulen aufweist, die in als feststehende Führungsglieder wirkende Säulenführungen im Werkzeugunterteil geführt sind, d.h. die Führungssäulen sind bei Führungsstellen in den Säulenführungen geführt, und da in der Regel vier Führungssäulen und Säulenführungen vorhanden sind, bestimmen die Führungsstellen zusammen die Führungsebene des Moduls.

Der Vorteil der Modulbauweise liegt allgemein in der rationellen Fertigung der Werkzeuge, in der Austauschbarkeit (z.B. zum Nachschleifen einiger abgenützter Werkzeugteile), und einer leichteren Handhabung.

Gemäss bekannten Ausführungen sind die einzelnen Module in einem Muttergestell mit einem oberen Gestellteil und einem unteren Gestellteil angeordnet, welches Muttergestell wiederum eigene zwischen dem oberen Gestellteil und dem unteren Gestellteil wirkende Säulenführungen aufweist.

Das heisst, der obere Gestellteil weist Führungssäulen als sich im Betrieb bewegende Führungsglieder auf und der untere Gestellteil weist Säulenführungen als im Betrieb feststehende Führungsglieder auf. Damit sind auch beim Muttergestell Führungsstellen vorhanden, die ihrerseits zusammen eine weitere Führungsebene, nämlich die Führungsebene des Muttergestells bestimmen. Im in der Stanzpresse eingebauten Zustand ist der obere Gestellteil des Muttergestells mit dem Stössel der Stanzpresse und der untere Gestellteil mit der Aufspannplatte verbunden, welch letztere mit dem Maschinenrahmen der Stanzpresse fest verbunden ist. Wenn äusserst präzise Stanzteile hergestellt werden, wozu der Schneidspalt, d.h. der Abstand zwischen dem Aussenumfang eines Stempels und dem Innenumfang der dazugehörigen Matrize sehr klein ist, wird der Werkzeugoberteil des betreffenden Moduls oft im oberen Gestellteil des Muttergestells horizontal verschiebbar gelagert.

Der im Betrieb der Stanzmaschine Hubbewegungen durchführende Stössel ist mit Führungssäulen ausgerüstet, die in Säulenführungen im Maschinenrahmen geführt sind. Somit sind auch bei der Stanzpresse ebenfalls Führungsstellen (in den Säulenführungen) vorhanden, die zusammen eine noch weitere, d.h. dritte Führungsebene bestimmen.

Damit sind bei Stanzpressen mit mehrere Module aufweisenden Werkzeugen also drei Führungsebenen vorhanden. Die erste Führungsebene ist durch Modulführungen zwischen dem ModulModul-Werkzeugoberteil und dem Modul-Werkzeugunterteil bestimmt. Die zweite Führungsebene ist durch die Muttergestellführungen zwischen dem oberen Gestellteil und dem unteren Gestellteil des Muttergestells bestimmt. Die dritte Führungsebene ist durch die Stösselführungen zwischen dem Stössel und dem Maschinenrahmen der Stanzpresse bestimmt.

Moderne Stanzpressen arbeiten mit hohen Hubzahlen. Diese Tatsache führt zu höheren Reibungsverlusten und folglich einer Erhöhung der insgesamten Maschinentemperatur. Es wird wohl angestrebt, eine gleichmässige Erwärmung der einzelnen Bauteile der Stanzpressen zu erreichen und bekanntlich werden hierzu Heiz- und Kühlgeräte verwendet. Es ist jedoch nicht zu vermeiden, dass sich nach dem Anfahren der Stanzpresse beim Erreichen der Betriebstemperatur zwischen dem Pressenstössel und dem Maschinenrahmen eine Temperaturdifferenz einstellt. Die folglich vorhandenen unterschiedlichen Wärmedehnungen führen zu einem äusserst unerwünschten Zustand der Verspannung zwischen den einzelnen oben beschriebenen Führungen und zu einer unerwünschten Verlagerung zwischen z.B. einem Stempel und der dazugehörigen Matrize der Werkzeuge. Verspannte Führungen ergeben höhere Reibungsverluste, erhöhten Energiebedarf, schnellere Abnützung der betreffenden Bauteile und bei kleinen Schneidspalten für Präzisionsteile einen erhöhten Werkzeugverschleiss.

Hier will die Erfindung Abhilfe schaffen. Die Erfindung, wie sie in den Ansprüchen gekennzeichnet ist, löst die Aufgabe, eine Stanzpresse mit einer Werkzeugvorrichtung zu schaffen, die eine minimale Anzahl Lagerstellen zur Führung in Hubrichtung benötigt und mittels welcher unterschiedliche Wärmedehnungen praktisch verlustlos aufgenommen werden können, indem die Oberwerkzeugeinheit der Werkzeugvorrichtung mittels Verbindungseinheiten unmittelbar mit einem Abschnitt des Stössels der Stanzpresse verbunden ist, die ausschliesslich eine quer zur Hubrichtung verlaufende Verschiebung zwischen der Oberwerkzeugeinheit und dem Stössel erlauben.

Die durch die Erfindung erreichten Vorteile sind im wesentlichen darin zu sehen, dass die Werkzeugvorrichtung in nur noch einer Ebene geführt wird und dass damit Verspannungen und Reibverluste bei den Führungen beträchtlich vermindert werden. Bei der Stanzpresse mit den eingebauten Werkzeugvorrichtungen sind dieselben direkt mit einem Abschnitt des Stössels verbunden, so dass unterschiedliche Wärmedehnungen zwischen dem Stössel und dem Maschinenrahmen und auch Verspannungen und Reibverluste beträchtlich vermindert sind. Weiter ist die sich bewegende Masse der Werkzeugvorrichtung und der Stanzpresse verkleinert.

Im folgenden wird die Erfindung anhand von lediglich einen Ausführungsweg darstellenden Zeichnungen näher erläutert.
Figur 1 zeigt den Bereich des Werkzeugeinbauraums sowie den Stössel und die Aufspannplatte einer Stanzpresse, teilweise im Schnitt und teilweise in der Ansicht gezeichnet,
Figur 2 zeigt einen Schnitt entlang der Linie II-II der Figur 1,
Figur 3 ist eine Darstellung gleich der Figur 1, jedoch durch eine Stanzpresse mit einem sehr langen Werkzeugeinbauraum,
Figur 4 zeigt einen Schnitt entlang der Linie IV-IV der Figur 3,
Figur 5 zeigt einen Schnitt durch ein Werkzeugmodul entlang der Linie V-V der Figur 6, und
Figur 6 zeigt einen Schnitt entlang der Linie VI-VI der Figur 5.

Figur 1 zeigt den Stössel 1 einer Stanzpresse, der in bekannter Weise an Drucksäulen 2 angelenkt ist, welche ihrerseits an einarmigen Hebeln 3 angelenkt sind. Das eine Ende der einarmigen Hebel 3 ist an einem Pleuel 4 angelenkt, der in bekannter Weise auf einer (nicht gezeigten) Exzenterwelle.oder Kurbelwelle gelagert ist. Beim entgegengesetzten Ende sind die einarmigen Hebel 3 an Vorrichtungen 5 zur Stösselhöhenverstellung angelenkt. Im Betrieb wird die Drehbewegung der Exzenteroder Kurbelwelle durch die Pleuelstange in eine translatorische Bewegung umgesetzt, die mittels der einarmigen Hebel 3 auf den Stössel 1 übertragen wird. Diese Anordnung und Arbeitsweise einschliesslich der Stösselhöhen-Verstellung ist allgemein bekannt und *muss* somit nicht näher beschrieben werden.

Der Stössel ist mit Führungssäulen 6 verbunden, die in Säulenführungen 7 geführt sind. Diese aus den Führungssäulen 6 und Säulenführungen 7 bestehende Führungsanordnung und deren Arbeitsweise ist in der CH-A-568 848 bzw. US-A-3 998 498 im Einzelnen beschrieben und es wird hiermit ausdrücklich auf die Offenbarung dieser Dokumente hingewiesen. Die spezifische Anordnung der Säulenführungen 7 und insbesondere der Verlauf deren Gleitflächen ist aus der Figur 2 ersichtlich. Die durch die Führungssäulen 6 und Säulenführungen 7 bestimmte Führungsebene fällt mit der Bandlaufebene zusammen, welche durch die zwei äusseren Abschnitte der Schnittlinie II-II in Fig. 1 aufgezeigt ist. Die Säulenführungen 7 sind mit dem Maschinengestell 8 verbunden. Auf dem Maschinengestell 8 ist eine Aufspannplatte 9 aufgeschraubt. Weiter ist eine Ausrichtplatte 10 mit der Aufspannplatte 9 verschraubt. Der in den Zeichnungsfiguren dargestellte Stössel 1 weist einen unteren Abschnitt 11 auf, der plattenförmig ausgebildet und starr mit dem restlichen Stössel 1 verbunden ist. Es soll jedoch deutlich festgehalten werden, dass der gesamte Stössel 1, 11 einstückig ausgebildet sein kann, so dass die Teile 1, 11 ein ungetrenntes Werkstück bilden.

Nachfolgend werden nun die Wärmedehnungen während dem Betrieb der Stanzpresse erläutert.

Beim Punkt O (Fig. 1) wird die Wärmedehnung grundsätzlich in Richtung der Pfeile a und b erfolgen (und auch umgekehrt) . Offensichtlich sind die Module 12, die die grösste Entfernung von Punkt O aufweisen von der Längenveränderung des Stössels 1, mit dem sie verbunden sind, von der Längenveränderung am meisten betroffen.

Bei Betrachtung der Figur 2 wird es ersichtlich, dass aufgrund der Stösselführungen die Wärmeausdehnung von den Punkten c und d aus nur in Richtung der Pfeile e, f, g und h, i, j erfolgen kann (siehe die bereits genannten CH-A-568 848 oder US-A-3 998 498), wobei in Richtung der Pfeile g und j, insbesondere bei längeren Stösseln, beträchtliche Druckspannungen entstehen, was zu Verspannungen in den Führungen des Stössels führt.

Eine Stanzpresse mit einem sehr langen Werkzeugeinbauraum ist in den Figuren 3 und 4 dargestellt. Diese Stanzpresse ist in der EP-A-724 953 ausführlich offenbart und es wird aus Gründen der Offenbarung ausdrücklich auf diese EP-A-724 953 hingewiesen. Für die hier zu machenden Ueberlegungen ist lediglich zu bemerken, dass in Banddurchlaufrichtung zwei aufeinanderfolgende Stössel 13 und 14 vorhanden sind.

Der Antrieb erfolgt vom Pleuel 4 her über die einarmigen Hebel 3, 3'. An den einarmigen Hebeln sind Laschen 29, 30 angelenkt, die ihrerseits an Doppelhebeln 31, 32, 33, 34 angelenkt sind. Diese Doppelhebel 31, 32, 33, 34 wirken über Drucksäulen 35, 36, 37, 38 auf die Stössel 13,11, und 14,11'. Die Stössel 13, 11 und 14, 11' sind an drei Stellen geführt, wobei die zwei in den Figuren 3 und 4 äussersten Führungen gleich der in der Figur 1 und 2 gezeigten Führungen ausgebildet sind.

Es wird jedoch auf die Stösselführungen 15 und 16 aufmerksam gemacht. Die Stössel 13. 11 und 14, 11' können sich von den Punkten O, O' aus in Richtung der Pfeile k, l, m und n, o, p frei ausdehnen, wobei die von den Punkten O, O' am weitesten entfernten Module 12 am stärksten von den auftretenden Längenveränderungen betroffen sind und insbesondere können sie sich ungehindert in Richtung der Pfeile m und n ausdehnen.

Unter Bezugnahme auf die Figuren 5 und 6 wird nun eine bevorzugte Ausführung einer Werkzeugvorrichtung gemäss der Erfindung beschrieben, die den genannten Nachteilen entgegenwirkt und als eines der Module ausgebildet ist.

Das Modul 12, also die Werkzeugvorrichtung, weist eine Oberwerkzeugeinheit 17 auf. Diese Oberwerkzeugeinheit 17 liegt direkt an der Unterseite des Stössels 1, 11 an, wobei bei der gezeichneten Ausführung der Stösselabschnitt 11 als eine mit dem restlichen Stössel 1 verschraubte Platte dargestellt ist, welche zweiteilige Stösselausführung jedoch nicht zwingend ist. Die Platte 11 könnte geradesogut ein einteiliger Abschnitt des gesamten Stössels sein.

Die Unterwerkzeugeinheit 20 ist in einer noch zu beschreibenden Weise mittels Schraubbolzen 21, 22 mit einer Ausrichtplatte 10 fest verschraubt, die ihrerseits mittels Schraubbolzen 23, 24 mit der Aufspannplatte 9 verschraubt ist.

Das dargestellte Modul 12 ist eine beispielsweise Ausführung eines Werkzeuges und es ist für den Fachmann offensichtlich, dass es bei Werkzeugen für Stanzpressen sehr unterschiedliche Ausführungen gibt, je nach den am Band durchzuführenden Bearbeitungen.

Das Modul 12, d.h. Werkzeugvorrichtung weist als Oberwerkzeugeinheit 17 eine Stempelhalte- und Druckplatte 25 auf, in welcher ein Stempel 26 eingesetzt ist, und weist eine Führungs- bzw. Abstreifplatte 27 auf.

Das Unterwerkzeug 20 weist eine Schnitt- und Druckplatte 28 auf.

In die Platte 25 sind vier Führungssäulen 65, 66, 67, 68 eingepresst. Diese Führungssäulen 65, 66, 67, 68 sind in spielfreien Säulenführungen 39, 40, 41, 42 im Unterwerkzeug 20 geführt. Diese Säulenführungen sind als Linearkugellager ausgebildet.

Die Führungsplatte 27 ist ebenfalls mittels Linearkugellager 45 an den Führungssäulen 65, 66, 67, 68, geführt. Der Stempel 26, der mit dem Stempelhalter 25 verbunden ist, erstreckt sich durch diese Führungsplatte 27. Die Führungsplatte 27 ist über in sie eingeschraubte Bolzen 43 in der Stempelhalteplatte 25 getragen und durch Druckfedern 44 von derselben weggespannt. Durch die Führungen 39-42 und 45 ergibt sich eine optimale Schneidspaltverteilung zwischen dem Stempel 26 und der Matrize 46 im Unterwerkzeug 20. Die Bezugsziffer 47 bezeichnet das zu verarbeitende Blechband.

Zum Zusammenbauen wird jedes Modul 12 mit der in der Unterwerkzeugeinheit 20 eingesetzen Oberwerkzeugeinheit 17 auf die Ausrichtplatte 10 gestellt und zur groben Ausrichtung in Richtung des Pfeiles R gegen die Anschläge 48, 49 geschoben und damit grob ausgerichtet.

In der Ausrichtplatte 10 sind präzise Bohrungen 50 und in der Druckplatte 28 sind präzise Positionierbohrungen 51 ausgebildet. Nachdem das Modul 12 mittels der Anschläge 48, 49 grob ausgerichtet worden ist, werden die Positionierbohrungen 50, 51 miteinander genau ausgerichtet und präzise gearbeitete Positionierbüchsen 52 durch die Positionierbohrungen 51 hindurch in die Positionierbohrungen 50 gesteckt, so dass die Unterwerkzeugeinheit 20 genau auf der Ausrichtplatte 10 angeordnet ist und folglich mit der Oberwerkzeugeinheit 17 ausgerichtet ist. Danach erfolgt das Befestigen mittels der Schraubbolzen 21, 22, die jedoch nur als Verbindungselei mente zwischen der Unterwerkzeugeinheit 20 und der Ausrichtplatte 10 und nicht als seitliche Führungselemente dienen.

Die obere Stempelhalte- bzw. Druckplatte 25 ist mittels Schraubbolzen 58 mit der Platte 11, also direkt mit einem Abschnitt des Stössels der Stanzpresse, verbunden, die von Büchsen 54 umgeben sind. In der Stempelhalteplatte 25 sind Bohrungen 55 ausgebildet. Zum erstweiligen Ausrichten der Platte 11 bezüglich der Stempelhalteplatte 25 werden (nicht gezeichnete) Hilfsbüchsen verwendet, deren Aussendurchmesser dem Innendurchmesser . der Bohrungen 55 entspricht. Damit wird der Stössel relativ zur Oberwerkzeugeinheit 17 ausgerichtet und zentriert.

Danach werden die Schraubbolzen 58 wieder gelöst und die zum Ausrichten verwendeten Hilfsbüchsen durch Büchsen 54 ersetzt, deren Aussendurchmesser kleiner als der Innendurchmesser der Bohrungen 55 ist, so dass ein eine horizontale Verschiebung erlaubendes Spiel S vorhanden ist. Die Länge der Büchsen 54 ist auf die Dicke des Flansches 56 derart abgestimmt, dass nach dem Festziehen der Schraubbolzen 58 mit einem festgelegten Drehmoment zwischen der Druckscheibe 57 und dem Flansch 56 ein minimales Spiel vorhanden ist.

Damit können seitliche Verlagerungen des Stössels 1,11, relativ zum Oberwerkzeug 17 aufgenommen werden, ohne dass Verspannungen zwischen den Modulführungen 39, 45 und den Stösselführungen 15, 16 auftreten und Verlagerungen zwischen Stempel 26 und Matrize 46 sind ausgeschlossen.

Falls der Stösselabschnitt als separate Platte 11 ausgebildet ist, könnte ein Stössel mehrere solche Platten aufweisen. In gleicher Weise könnte die Ausrichtplatte 10 aus mehreren Teilen bestehen, wobei jeder "Plattenabschnitt" 11 und jeder "Ausrichtplattenabschnitt" 10 einen Teil der insgesamten Module 12 trägt.

## Patentansprüche

1. Stanzpresse mit mindestens einer Werkzeugvorrichtung (12), welche Stanzpresse mindestens einen Stössel (1) und ein Maschinengestell (8) mit eimen oberem und einem unteren Maschinengestellteil aufweist, und welcher Stössel (1) mittels Stösselführungen (6, 7) im Maschinengestell (8) geführt ist, welche Werkzeugvorrichtung zwischen dem oben anliegenden Stöpelund dem unteren Maschinengestellteil (8) anliegt, und (12) eine Oberwerkzeugeinheit (17), eine Unterwerkzeugeinheit (20) und eine Anordnung von Führungseinrichtungen (65 - 68; 39 - 42) aufweist, mittels welchen die Oberwerkzeugeinheit (17) für eine in Hubrichtung des Stössels (1) gerichtete Bewegung in der Unterwerkzeugeinheit (20) geführt ist, **dadurch gekennzeichnet, dass** der Stössel (1) einen Abschnitt (11) aufweist, der mittels als Führungselemente ausgebildete Verbindungseinheiten (54-58) unmittelbar mit der Oberwerkzeugeinheit (17) der jeweiligen Werkzeugvorrichtung (12) verbunden ist, die ausschliesslich eine quer zur Hubrichtung verlaufende Relativbewegung zwischen dem Stössel (1) und der Oberwerkzeugeinheit (17) erlauben.

2. Stanzpresse mit mindestens einer Werkzeugvorrichtung (12) nach Anspruch 1, **dadurch gekennzeichnet, dass** der mit der Oberwerkzeugeinheit (17) einer jeweiligen Werkzeugvorrichtung (12) verbundene Abschnitt (11) des Stössels (1) ein Plattenglied ist, an welchem die Oberwerkzeugeinheit (17) seitlich verschiebbar anliegt, welches mit der jeweiligen Werkzeugvorrichtung (12) verbundene Plattenglied (11) ausschliesslich durch die Stösselführungen (6,7) seitlich unverschiebbar geführt ist, so dass für eine jeweilige Werkzeugvorrichtung (12) in der Stanzpresse die insgesamte Führung aus den Stösselführungen (6,7) und den zwischen der Oberwerkzeugeinheit (17) und Unterwerkzeugeinheit (20) wirkenden Führungseinrichtungen (65,68 ; 39 - 42) besteht.

3. Stanzpresse nach Anspruch 2, mit einer Mehrzahl modulförmig ausgebildeten Werkzeugvorrichtungen (12), **dadurch gekennzeichnet, dass** die Oberwerkzeugeinheiten (17) mehrerer Werkzeugvorrichtungen (12) mit ein und demselben Plattenglied (11) zu demselben unabhängig voneinander seitlich verschiebbar verbunden sind, welches mit den Oberwerkzeugeinheiten (17) einer Mehrzahl Werkzeugvorrichtungen (12) verbundene Plattenglied (11) bezüglich seiner Stellung in horizontaler Richtung ausschliesslich durch die Stösselführungen (6, 7) geführt ist.

4. Stanzpresse nach einem der vorangehenden Ansprüche, **dadurch gekennzeichnet, dass** jede Unterwerkzeugeinheit (20) auf einem plattenförmigen Tragglied (10) angeordnet ist, dass in jeder Unterwerkzeugeinheit (20) eine Anzahl erste Positionierbohrungen (51) und im plattenförmigen Tragglied (10) eine Anzahl zweite, mit den ersten ausgerichtete Positionierbohrungen (50) ausgebildet sind, und dass jeweilige einander zugeordnete erste (51) und zweite Positionierbohrungen (50) durch eine gemeinsame, in dieselben eingesetzte Positionierbüchse (52) miteinander ausgerichtet sind, so dass die Unterwerkzeugeinheit (20) auf dem plattenförmigen Tragglied (10) und damit gegenüber der Oberwerkzeugeinheit (17) genau positioniert ist.

5. Stanzpresse nach einem der vorangehenden Ansprüche, **dadurch gekennzeichnet, dass** die Verbindungseinheiten (54 - 58) durch in Flanschen (56) einer Baueinheit (25) der Oberwerkzeugeinheit (17) ausgebildete Durchtrittslöcher (55) und vom Abschnitt (11) des Stössels (1) abstehende, von Büchsen (54) umringte Tragbolzen (58) gebildet sind, die durch die Durchtrittslöcher (55) verlaufen, wobei der Aussendurchmesser der Büchsen (54) kleiner als der Innendurchmesser der Durchtrittslöcher (55) ist, und beim vom Stösselteil (11) entfernten Ende der Tragbolzen (58) ein von denselben getragener Tragring (57) angeordnet ist, auf welchem die Baueinheit (25) der Oberwerkzeugeinheit (17) mit ihren Flanschen (56) aufliegt, so dass die Baueinheit (25) unmittelbar am Abschnitt (11, 11') des Stössels (1) seitlich verschiebbar angeordnet ist.

6. Stanzpresse nach einem der vorangehenden Ansprüche, **gekennzeichnet durch** eine Mehrzahl in Durchlaufrichtung eines in der Stanzpresse zu verarbeitenden Gegenstandes (47) aufeinanderfolgend angeordnete modulförmige Werkzeugvorrichtungen (12), die zusammen eine Folgewerkzeuganordnung bilden.

7. Stanzpresse nach einem der vorangehenden Ansprüche, **gekennzeichnet durch** mindestens zwei in Durchlaufrichtung eines in der Stanzpresse zu verarbeitenden Gegenstandes (47) aufeinanderfolgend angeordnete Stössel (11, 13).

## Claims

1. Punch press with at least one tool device (12), which punch press includes at least one ram (1) and a machine frame (8) with a upper and a lower machine frame part, and which ram (1) is guided in the machine frame (8) by ram guides (6,7), which tool device (12) abuts between the upper abutting ram and the lower machine frame part (8), includes a upper tool unit (17), a lower tool unit (20) and a arrangement of guiding devices (65-68; 39-42), by means of which the upper tool unit (17) is guided in the lower tool unit (24) for a movement in the direction of the stroke of the ram (1), **characterized in that** the ram (1) comprises a portion (11) which is mounted by mounting units (54-58) structured as guiding elements directly to the upper tool unit (17) of the respective tool device (12) which allow exclusively a relative movement between the ram (1) and the upper tool unit (17) perpendicularly to the direction of the stroke.

2. Punch press unit at least one tool device (12) according to claim 1, **characterized in that** the portion (11) of the ram (1) mounted to the upper tool unit (17) of a respective tool device (12) is a plate member against which the upper tool unit (17) abuts laterally displaceable, which plate member (11) mounted to the respective tool device (12) is guided exclusively against a lateral displacing by the ram guides (6,7), so that the entire guiding for a respective tool device (12) in the punch press consists of the ram guides (6,7) and the guiding devices (65,68; 39-42) acting between the upper tool unit (17) and the lower tool unit (20).

3. Punch press according to claim 2, with a plurality of module-like structured tool devices (12), **characterized in that** the upper tool units (17) of several tool devices (12) are mounted to one and the same plate member (11) displaceable laterally independent from each other, which plate member (11) mounted to the upper tool units (17) of a plurality of tool devices (12) is guided regarding its position in a horizontal direction exclusively by the ram guides (6,7).

4. Punch press according to one of the preceding claims, **characterized in that** each lower tool unit (20) is arranged on a plate shaped supporting member (10), that a number of first positioning bore holes (51) is formed in each lower tool unit (20) and a number of second positioning bore holes (51) aligned with the first ones is formed in the plate shaped supporting member (10), and that respective first (51) and second positioning bore holes (50) allocated to one another are aligned relative to each other by a common positioning sleeve (52) set into same, so that the lower tool unit (20) is precisely positioned on the plate shaped supporting member (10) and thus relative to the upper tool unit (17).

5. Punch press according to one of the preceding claims, **characterized in that** the mounting units (54-58) are formed by through holes (55) formed in flanges (56) of a structure portion (25) of the upper tool unit (17) and supporting bolts (58) projecting from the portion (11) of the ram (1) and surrounded by sleeves (54) and which extend trough the through holes (55), whereby the outer diameter of the sleeves (54) is less then the inner diameter of the through holes (55), and that a supporting ring (57) is located at the end of the supporting bolts (58) remote from the ram part (11) and carried by same, on which the structure portion (25) of the upper tool unit (17) rests with its flange (50), so that the structure portion (25) is located laterally displaceable directly at the portion (11,11') of the ram (1).

6. Punch press according to one of the preceding claims, **characterized by** a plurality of module-like tool devices (12) arranged in succession in a direction of feed of a workpiece to be worked upon in the punch press, which form together a multiple press tool arrangement.

7. Punch press according to one of the preceding claims, **characterized by** at least two rams (11,13) arranged in succession in a direction of feed of a workpiece (47) to be worked in the punch press.

## Revendications

1. Presse à étamper avec au moins un dispositif d'outillage (12) et comportant au moins un poinçon (1) et un châssis (8) avec une partie de châssis supérieure et une partie de châssis inférieure, le poinçon (1) étant guidé dans le châssis (8) par des guides de poinçon (6, 7), le dispositif d'outillage (12) formant contact entre le poinçon et la partie de châssis inférieure (8) et comprenant une unité d'outillage supérieure (17) une unité d'outillage inférieure (20) et un ensemble de guides (65-68; 39-42) au moyen desquels l'unité d'outillage supérieure (17) est guidée dans l'unité d'outillage inférieure (20) pour effectuer un mouvement dans la direction de la course du poinçon (1) **caractérisée en ce que** le poinçon (1) comporte une partie (11) montée directement sur l'unité d'outillage supérieure (17) du dispositif d'outillage (12) correspondant au moyen d'unités de montage (54-58) qui forment des guides ne permettant qu'un mouvement relatif perpendiculaire à la direction de la course entre le poinçon (1) et l'unité d'outillage supérieure.

2. Presse à étamper avec au moins un dispositif d'outillage (12) selon la revendication 1, **caractérisée en ce que** la partie (11) du poinçon (1) montée sur l'unité d'outillage supérieure (17) d'un dispositif d'outillage (12) correspondant est un élément plat contre lequel l'unité d'outillage supérieure (17) s'appuie de façon latéralement déplaçable, le guidage sans aucun déplacement latéral de l'élément plat (11) monté sur le dispositif d'outillage (12) correspondant étant exclusivement réalisé par les guides de poinçon (6,7), de façon à ce que tout le guidage pour un dispositif d'outillage (12) correspondant dans la presse à étamper est effectué par les guides de poinçon (6,7) et l'ensemble de guides de (39 - 42) agissant entre l'unité d'outillage supérieure (17) et l'unité d'outillage inférieure (20).

3. Presse à étamper selon la revendication 2 avec plusieurs dispositifs d'outillage (12) modulaires, **caractérisée en ce que** les unités d'outillage supérieures (17) de plusieurs dispositifs d'outillage sont montées sur un même élément plat (11) de façon déplaçable latéralement indépendamment les unes des autres, la position en direction horizontale de cet élément plat (11) attaché à l'unité d'outillage supérieure (17) de plusieurs dispositifs d'outillage (12) étant guidée uniquement par les guides de poinçon (6,7).

4. Presse à étamper selon une des revendications précédentes, **caractérisée en ce que** chaque unité d'outillage inférieure (20) est disposée sur un organe porteur (10) en forme de plaque, qu'un certain nombre de premiers trous de positionnement (51) sont prévus dans chaque unité d'outillage inférieure (20) et qu'un certain nombre de seconds trous de positionnement (50) alignés avec les premiers sont prévus dans l'organe porteur (10), et que les premiers trous et les seconds trous correspondants sont mutuellement alignés au moyen d'un manchon de positionnement (52) commun engagé dans ceux-ci, de façon à positionner avec précision l'unité d'outillage inférieure (20) sur l'organe porteur (10) et par conséquent par rapport à l'unité d'outillage supérieure (17).

5. Presse à étamper selon une des revendications précédentes, **caractérisée en ce que** les unités de montage (54-58) sont formées par des trous passants (55) ménagés dans des flasques (56) d'une structure (25) de l'unité d'outillage supérieure (17) et par des boulons porteurs (58) protubérant de la partie (11) du poinçon entourés par des manchons (54), et s'étendant à travers les trous passants (55), le diamètre extérieur des manchons (54) étant inférieur au diamètre intérieur des trous passants (55), et qu'un anneau porteur (57) est agencé sur les boulons porteurs (58) à leur extrémité éloignée de la partie (11) du poinçon (1), la structure (25) de l'unité d'outillage supérieure (17) reposant par ses flasques (56) sur l'anneau de façon à ce que la structure (25) soit agencée directement et de manière déplaçable latéralement sur la partie (11, 11') du poinçon (1).

6. Presse à étamper selon une des revendications précédentes, **caractérisée par** plusieurs dispositifs d'outillage modulaires (12) disposés en file dans la direction d'avance d'une pièce (47) à usiner dans la presse et formant ensemble un agencement d'outil de presse multiple

7. Presse à étamper selon une des revendications précédentes, **caractérisée par** au moins deux poinçons (11,13) agencés l'un derrière l'autre dans la direction d'avance d'une pièce (47) à usiner dans la presse.
